# EUROPÄISCHE PATENTSCHRIFT

(11) **EP 1 321 604 B1**
(45) Veröffentlichungstag und Bekanntmachung des Hinweises auf die Patenterteilung: **07.03.2007**
(21) Anmeldenummer: 02025790.3
(22) Anmeldetag: 16.11.2002
(51) Int. Cl.: E05B 3/00, E05C 9/00

(54) **Drehbetätigungseinrichtung für ein Schaltgetriebe an einem Flügel oder einem festen Rahmen**
Rotary actuator for gearing drive mounted on a wing or on a fixed frame
Dispositif de commande rotatif pour transmission à engrenages monté sur un panneau ou sur un cadre fixe

(30) Priorität: 19.12.2001 DE 10162707
(43) Veröffentlichungstag der Anmeldung: 25.06.2003
(73) Patentinhaber: ROTO FRANK AG, 70771 Leinfelden-Echterdingen (DE)
(72) Erfinder: Zaccaria, Giovanni, 70771 Leinfelden-Echterdingen (DE)

(56) Entgegenhaltungen:
- EP-A- 0 275 235
- DE-A- 3 609 100
- DE-C- 19 531 680
- DE-U- 9 313 953
- GB-A- 1 600 030

## Beschreibung

Die Erfindung betrifft eine Drehbetätigungseinrichtung für ein Schaltgetriebe an einem Flügel oder einem festen Rahmen eines Fensters, einer Tür oder dergleichen, mit einem im montierten Zustand an einer Bedienerseite des Flügels oder des festen Rahmens angeordneten Handbetätigungsgriff, der in einem Griffhals eine flügel- oder festrahmenseitig mündenden Aufnahme aufweist, und in der Aufnahme des Griffhalses ein mit dem Flügel oder dem festen Rahmen fest verbindbares Griffwiderlager der Drehbetätigungseinrichtung aufnimmt, wobei das Griffwiderlager flügel- oder festrahmenseitig wenigstens einen Justiervorsprung aufweist, und relativ zu dem Griffwiderlager der Handbetätigungsgriff in Drehbetätigungsrichtung drehbar ist, und an dem Griffwiderlager der Handbetätigungsgriff im montierten Zustand gegen verlagerung, insbesondere gegen Verkippen in Querrichtung einer Betätigungswelle der Drehbetätigungseinrichtung abgestützt ist, die ihrerseits mit dem Handbetätigungsgriff in Drehbetätigungsrichtung drehfest verbunden ist und im montierten Zustand aus dem Griffhals in eine Ausnehmung in dem Flügel oder dem festen Rahmen ragt und durch diese Ausnehmung mit einem in einem Getriebegehäuse angeordneten Getriebeelement des Schaltgetriebes antriebsverbindbar ist, wobei das Getriebegehäuse im montierten Zustand der Bedienerseite des Flügels oder des festen Rahmens gegenüberliegt und das Getriebegehäuse sowie der Justiervorsprung an dem Griffwiderlager über beiderseitige Justierflächen aneinander abgestützt sind.

In der ferneren Vergangenheit wurden zur Anbringung von Handbetätigungsgriffen beispielsweise an Fenster- oder Türrahmen nahezu ausschließlich sogenannte "Rosetten" verwendet. Derartige Rosetten sind auf der Bedienerseite des Fenster- oder Türrahmens sichtbar montiert und lagern den betreffenden Handbetätigungsgriff. In jüngerer Zeit geht der Trend insbesondere aus ästhetischen Gründen hin zu rosettenlosen Handbetätigungegriffen. Eine gattungsgemäße Drehbetätigungseinrichtung mit rosettenloser Fixierung eines Handbetätigungsgriffs ist bekannt aus DE-C-195 41 214. Im Falle des Standes der Technik wird der Handbetätigungsgriff über eine von diesem ausgehende Betätigungswelle an einem Flügelrahmen angebracht. Die Betätigungswelle durchsetzt zu diesem Zweck eine Ausnehmung an dem betreffenden Flügelrahmen und greift mit ihrem freien Ende in eine nabenartige Aufnahme an einem Ritzel eines Schaltgetriebes ein, das seinerseits in einem von der Falzseite des Flügelrahmens her in diesen eingesenkten Getriebegehäuse untergebracht ist. Durch Verrasten wird die Betätigungswelle an dem Ritzel in Einbaulage gesichert. Auf den Handbetätigungsgriff wirkende außerordentliche Belastungen, insbesondere Kippmomente, werden im Falle der vorbekannten Drehbetätigungseinrichtung über die Betätigungswelle auf das Schaltgetriebe übertragen.

Eine gattungsgemäße Drehbetätigungseinrichtung gemäß dem Oberbegriff des Anspruchs 1 ist bekannt aus DE 93 13 953 U1. Im Falle des Standes der Technik liegt ein Griffwiderlager für einen Handbetätigungsgriff bedienerseitig auf einem Flügelüberschlag eines Fensterprofils auf. Auf der gegenüberliegenden Seite des Flügelüberschlages ist ein Getriebegehäuse angeordnet. Mittels Befestigungsschrauben, die parallel zu der Hauptebene des Fensterprofils verlaufen, ist das Getriebegehäuse an der von der Bedienerseite abliegenden Seite des Flügelüberschlages mit Lagerfortsätzen des Griffwiderlagers verbunden. Dabei greifen die Befestigungsschrauben lediglich mit ihren konischen Spitzen in konische Aufnahmen an den Lagerfortsätzen des Griffwiderlagers ein.

Insoweit Abhilfe zu schaffen, hat sich die vorliegende Erfindung zum Ziel gesetzt. Erfindungsgemäß gelöst wird diese Aufgabe durch die Drehbetätigungseinrichtung gemäß Patentanspruch 1. Mit dem demnach vorgesehenen Griffwiderlager steht eine von der Betätigungswelle unabhängige Möglichkeit zur Abstützung des Handbetätigungsgriffs an dem Flügel oder dem festen Rahmen zur Verfügung. Über das Griffwiderlager können insbesondere auf den Handbetätigungsgriff wirkende Kippmomente abgetragen werden, ohne dass die Betätigungswelle in den Weg der Lastabtragung einbezogen wäre. Dementsprechend werden außerordentliche Beanspruchungen des Handbetätigungsgriffs auch nicht auf die mit der Betätigungswelle antriebsverbundenen Elemente des Schaltgetriebes übertragen. Gleichzeitig ist die Drehbetätigungseinrichtung zwar nicht "rosettenlos"; die "Rosette", sprich das Griffwiderlager, ist aber zumindest teilweise von außen unsichtbar, nachdem die Unterbringung im Innern des Griffhalses erfolgt. Außer zur Abstützung des Handbetätigungsgriffs dient das Griffwiderlager auch zur definierten Lagerung des Getriebegehäuses an der von der Bedienerseite abliegenden Seite des Flügels oder des festen Rahmens. Das Griffwiderlager ist von der von der Bedienerseite des Flügels oder des festen Rahmens abliegenden Seite her an dem Flügel oder dem festen Rahmen verschraubt. Diese Art der Montage gestattet es zum einen, den Handbetätigungsgriff in Baueinheit mit dem in der Aufnahme des Griffhalses untergebrachten Griffwiderlager zu montieren. Darüber hinaus ist das Griffwiderlager bedienerseitig von Befestigungsschrauben frei und kann dort folglich Funktionen übernehmen, die bei Betrieb der Drehbetatigungseinrichtung von Bedeutung sind.

Besondere Ausführungsarten der Drehbetätigungseinrichtung nach Patentanspruch 1 ergeben sich aus den abhängigen Patentansprüchen 2 bis 5.

Ausweislich Patentanspruch 2 ist das Griffwiderlager von außen vollständig unsichtbar. Der Griffhals erstreckt sich bis unmittelbar an den Flügel oder den festen Rahmen. Es ergibt sich auf diese Weise ein besonders ansprechendes Erscheinungsbild der Gesamtanordnung.

Im Falle der Erfindungsbauart gemäß Patentanspruch 3 ist für eine besonders wirksame Abstützung des Griffwiderlagers an dem Flügel oder dem festen Rahmen gesorgt. Entsprechend gering ist die Gefahr, dass auf den Handbetätigungsgriff ausgeübte außerordentliche Belastungen über die Betätigungswelle abzutragen sind.

Im Falle der Erfindungsvariante nach Patentanspruch 4 wird die dem Handbetätigungsgriff zugewandte Seite des Griffwiderlagers zur Anordnung wenigstens eines Drehrastelementes genutzt. Diese Maßnahme ermöglicht es, eine Drehrasteinrichtung für den Handbetätigungsgriff im Innern des Griffhalses und damit von außen unsichtbar unterzubringen.

Aus konstruktiven Gründen besonders vorteilhaft ist die Erfindungsbauart nach Patentanspruch 5. Im Falle dieser Drehbetätigungseinrichtung übernehmen einzelne Vorsprünge an dem Griffwiderlager gleichzeitig mehrere Funktionen.

Nachstehend wird die Erfindung anhand schematischer Darstellungen zu einem Ausführungsbeispiel näher erläutert. Es zeigen:
- Fig. 1: eine Explosionsdarstellung zu der Einbausituation einer Drehbetätigungseinrichtung mit Griffanordnung an einem Flügelrahmen,
- Fig. 2a: eine Schnittdarstellung der Griffanordnung gemäß Fig. 1,
- Fig. 2b: eine Darstellung zur Veranschaulichung der Lage der Schnittebene von Fig. 2a,
- Fig. 3a: eine weitere Schnittdarstellung der Griffanordnung gemäß Fig. 1 und
- Fig. 3b: eine Darstellung zur Veranschaulichung der Lage der Schnittebene von Fig. 3a.

Ausweislich Fig. 1 ist eine Griffanordnung 1 an einer Bedienerseite 2 eines aus Aluminium gefertigten Flügelprofils 3 zu montieren.

Das Flügelprofil 3 ist mit Profilnuten 4, 5 versehen. In einem die Profilnut 4 zu der Bedienerseite 2 des Flügelprofils 3 hin begrenzenden Flügelüberschlag 6 sind eine zentrale Ausnehmung 7 sowie seitliche Formschlussaufnahmen 8, 9 erbohrt. In einer die Profilnuten 4, 5 voneinander trennenden Nutwand 10 ist eine halbkreisförmige Aussparung 11 vorgesehen.

Ein Getriebegehäuse 12 weist einen kastenartigen Gehäuseteil 13 mit Schraubendurchtrittsbohrungen 14, 15 sowie einen langgestreckten Gehäuseteil 16 auf. In Fig. 1 ebenfalls dargestellt sind Befestigungsschrauben 17, 18.

An der zu dem Flügelprofil 3 hin weisenden Seite ragt an der Griffanordnung 1 eine Betätigungswelle in Form eines Griffdornes 19 vor. Der Griffdorn 19 durchsetzt ein Griffwiderlager 20 an einem die Betätigungswelle mit Übermaß umschließenden Durchtritt 21. Dem Durchtritt 21 beidseits benachbart sind an dem Griffwiderlager 20 Vorsprünge 22, 23 vorgesehen, die gleichzeitig als Formschluss- und als Justiervorsprünge dienen. Außerdem sind die Vorsprünge 22, 23 mit Innengewinden 24, 25 versehen, deren Achsen aus Montagegründen geneigt verlaufen. Mehrfach abgewinkelte Justierflächen 26, 27 befinden sich an den freien Enden der Vorsprünge 22, 23.

Untergebracht ist das Griffwiderlager-20 im Innern einer Aufnahme 28, die von einem hülsenartigen Ende eines Griffhalses 29 gebildet wird. Der Griffhals 29 ist Teil eines Handbetätigungsgriffs 30.

Ausweislich der Fign. 2a, 3a ist der Handbetätigungsgriff 30 mittels einer Madenschraube 31 auf dem Griffdorn 19 fixiert. In Drehbetätigungsrichtung ist die Verbindung zwischen dem Handbetätigungsgriff 30 und dem Griffdorn 19 drehfest. Ebenfalls drehfest sitzt auf dem Griffdorn 19 eine griffseitige Drehrasteinrichtung 32 mit Drehrastelementen in Form von Rastaufnahmen 33. Den Rastaufnahmen 33 zugeordnet sind Drehrastelemente in Form von federbeauschlagten Rastkugeln an dem Griffwiderlager 20.

Bei der Montage ist zunächst das Getriebegehäuse 12 derart an der Falzseite des Flügelprofils 3 anzusetzen, dass der kastenartige Gehäuseteil 13 in der Profilnut 4, der langgestreckte Gehäuseteil 16 an der Profilnut 5 und eine in den Abbildungen nicht erkennbare Ausformung des Getriebegehäuses 12 in der Aussparung 11 zu liegen kommt. Durch das Zusammenwirken der genannten Ausformung des Getriebegehäuses 12 einerseits und der Aussparung 11 in der Nutwand 10 andererseits ist sichergestellt, dass das Getriebegehäuse 12 in Längsrichtung der Profilnuten 4, 5 seine Solllage einnimmt. An dem langgestreckten Gehäuseteil 16 werden in der Profilnut 5 geführte Treibstangenelemente angekuppelt.

Ist das Getriebegehäuse 12 in Längsrichtung der Profilnuten 4, 5 in der beschriebenen Weise justiert, so decken sich ebenfalls nicht im Einzelnen erkennbare Öffnungen an der dem Flügelüberschlag 6 gegenüberliegenden Wand des kastenartigen Gehäuseteils 13 mit den seitlichen Formschlussaufnahmen 8, 9 in dem Flügelüberschlag 6. Die zentrale Ausnehmung 7 in dem Flügelüberschlag 6 liegt dabei einem nabenartigen Innenvierkant eines herkömmlichen Getrieberitzels gegenüber. Das Getrieberitzel ist Teil das Schaltgetriebes an dem teilweise dargestellten Fensterflügel.

Wird nun die Griffanordnung 1 in Richtung auf das Flügelprofil 3 bewegt und schließlich auf die Bedienerseite 2 des Flügelprofils 3 aufgesetzt, so ragen die Vorsprünge 22, 23 an dem Griffwiderlager 20 durch die Formschlussaufnahmen 8, 9 des Flügelüberschlags 6 in die zugeordneten Öffnungen an dem kastenartigen Gehäuseteil 13 des Getriebegehäuses 12; der Griffdorn 19 taucht in den nabenartigen Innenvierkant des Getrieberitzels ein. Mittels der Justierflächen 26, 27 an den Vorsprüngen 22, 23 und mittels zugeordneter Justierflächen im Innern der betreffenden Öffnungen an dem kastenartigen Gehäuseteil 13 werden das Getriebegehäuse 12 und die Griffanordnung 1 relativ zueinander ausgerichtet. Die Schraubendurchtrittsbohrungen 14, 15 an dem kastenartigen Gehäuseteil 13 fluchten nun mit den Innengewinden 24, 25 an den Vorsprüngen 22, 23 des Griffwiderlagers 20. Die Befestigungsschrauben 17, 18 lassen sich jetzt ohne weiteres an der von der Bedienerseite 2 abliegenden Seite des Flügelprofils 3 in die Vorsprünge 22, 23 des Griffwiderlagers 20 eindrehen. Das Griffwiderlager 20 wird dadurch an die Bedienerseite 2 des Flügelprofils 3 angezogen und stützt sich schließlich an der Bedienerseite 2 des Flügelprofils 3 großflächig ab. An dem Griffwiderlager 20 wiederum ist der Griffhals 29 und mit diesem der gesamte Handbetätigungsgriff 30 gegen Verlagern, insbesondere gegen Verkippen in Querrichtung des Griffdorns 19 abgestützt. Das Griffwiderlager 20 wird von dem Griffhals 29 vollständig verdeckt.

Gegen Abziehen von dem Griffwiderlager 20 ist der Handbetätigungsgriff 30 über den Griffdorn 19 gesichert. So ist der Griffdorn 19 ausweislich Fig. 3a abgestuft und mit Schultern 35, 36 an einem Stützring 37 an der zu der Bedienerseite 2 hin liegenden Seiten des Griffwiderlagers 20 gelagert.

Wird der Handbetätigungsgriff 30 in Drehbetätigungsrichtung gedreht, so wird dadurch das teilweise in dem Getriebegehäuse 12 untergebrachte Schaltgetriebe geschaltet. In unterschiedlichen Drehstellungen des Handbetätigungsgriffs 30 wirken die Rastaufnahmen 33 der griffseitigen Drehrasteinrichtung 32 und die Rastkugeln 34 an dem Griffwiderlager 20 miteinander zusammen. Für den Bediener fühlbar werden dadurch unterschiedliche Schaltstellungen des Schaltgetriebes markiert.

## Patentansprüche

1. Drehbetätigungseinrichtung für ein Schaltgetriebe an einem Flügel oder einem festen Rahmen eines Fensters, einer Tür oder dergleichen, mit einem im montierten Zustand an einer Bedienerseite (2) des Flügels oder des festen Rahmens angeordneten Handbetätigungsgriff (30), der in einem Griffhals (29) eine flügel- oder festrahmenseitig mündenden Aufnahme (28) aufweist, und in der Aufnahme (28) des Griffhalses (29) ein mit dem Flügel oder dem festen Rahmen fest verbindbares Griffwiderlager (20) der Drehbetätigungseinrichtung aufnimmt, wobei das Griffwiderlager (20) flügel- oder festrahmenseitig wenigstens einen Justiervorsprung (22, 23) aufweist, und relativ zu dem Griffwiderlager (20) der Handbetätigungsgriff (30) in Drehbetätigungsrichtung drehbar ist, und an dem Griffwiderlager (20), der Handbetätigungsgriff (30) im montierten Zustand gegen Verlagerung, insbesondere gegen verkippen in Querrichtung einer Betätigungswelle (19) der Drehbetätigungseinrichtung abgestützt ist, die ihrerseits mit dem Handbetätigungsgriff (30) in Drehbetätigungsrichtung drehfest verbunden ist und im montierten Zustand aus dem Griffhals (29) in eine Ausnehmung (7) in dem Flügel oder dem festen Rahmen ragt und durch diese Ausnehmung (7) mit einem in einem Getriebegehäuse (12) angeordneten Getriebeelement des Schaltgetriebes antriebsverbindbar ist, wobei das Getriebegehäuse (12) im montierten Zustand der Bedienerseite (2) des Flügels oder des festen Rahmens gegenüberliegt und das Getriebegehäuse (12) sowie der Justiervorsprung (22, 23) an dem Griffwiderlager (20) über beiderseitige Justierflächen (26, 27) aneinander abgestützt sind, **dadurch gekennzeichnet, dass** wenigstens ein Justiervorsprung (22, 23) an dem Griffwiderlager (20) mit einem Innengewinde (24, 25) versehen ist, dessen Achse im montierten Zustand gegen die Hauptebene des Flügels oder des festen Rahmens geneigt verläuft und das in Einbaulage mit einer Schraubendurchtrittsbohrung (14, 15) an dem Getriebegehäuse (12) fluchtet und dass zum verschrauben des Griffwiderlagers (20) an dem Flügel oder dem festen Rahmen unter Anziehen des Griffwiderlagers (20) an die Bedienerseite (2) des Flügels oder des festen Rahmens eine Befestigungsschraube (17, 18) von der von der Bedienerseite (2) des Flügels oder des festen Rahmens abliegenden Seite her durch die Schraubendurchtrittsbohrung (14, 15) an dem Getriebegehäuse (12) hindurch in das Innengewinde (24, 25) an dem Justiervorsprung (22, 23) eindrehbar ist.

2. Drehbetätigungseinrichtung nach einem der vorhergehenden Ansprüche, **dadurch gekennzeichnet, dass** das Griffwiderlager (20) von dem Griffhals (29) vollständig verdeckt ist.

3. Drehbetätigungseinrichtung nach einem der vorhergehenden Ansprüche, **dadurch gekennzeichnet, dass** das Griffwiderlager (20) im montierten Zustand mit wenigstens einem flügel- oder festrahmenseitigen Formschlussvorsprung (22, 23) formschlüssig in eine zugeordnete Formschlussaufnabme (8, 9) an dem Flügel oder dem festen Rahmen eingreift.

4. Drehbetätigungseinrichtung nach einem der vorhergehenden Ansprüche, **dadurch gekennzeichnet, dass** an der dem Handbetätigungsgriff (30) zugewandten Seite des Griffwiderlagers (20) wenigstens ein Drehrastelement (34) vorgesehen ist, dem wenigstens ein griffseitiges Drehrastelement (33) zugeordnet ist und dass der Handbetätigungsgriff (30) und das Griffwiderlager (20) mittels der beiderseitigen Drehrastelemente (33, 34) in Drehbetätigungsrichtung wirksam mit unterschiedlichen gegenseitigen Drehstellungen lösbar miteinander verrastbar sind.

5. Drehbetätigungseinrichtung nach einem der vorhergehenden Ansprüche, **dadurch gekennzeichnet, dass** wenigstens ein Formschlussvorsprung (22, 23) als Justiervorsprung (22, 23) vorgesehen ist.

## Claims

1. Rotational actuation device for a gearbox on a casement or on a fixed frame of a window, a door or the like, having a hand actuation handle (30) which is disposed, in the assembled state, on an operator side (2) of the casement or of the fixed frame and which, in a gripping collar (29), has a receiving means (28) which opens on the casement or fixed frame side and, in the receiving means (28) of the gripping collar (29), receives a handle abutment (20) of the rotational actuation device which can be connected securely to the casement or to the fixed frame, the handle abutment (20) having, on the casement or fixed frame side, at least one adjustment projection (22, 23) and being rotatable in the rotational actuation direction relative to the handle abutment (20) of the hand actuation handle (30), and, on the handle abutment (20), the hand actuation handle (30), in the assembled state, being supported against displacement, in particular against tilting in the transverse direction of an actuation shaft (19) of the rotational actuation device, which for its part is connected non-rotatably in the rotational actuation direction to the hand actuation handle (30) and, in the assembled state, projects from the gripping collar (29) into a recess (7) in the casement or in the fixed frame and, by means of this recess (7), can be connected drive-wise to a transmission element of the gearbox which is disposed in a transmission housing (12), the transmission housing (12), in the assembled state, being situated opposite the operator side (2) of the casement or of the fixed frame, and the transmission housing (12) and also the adjustment projection (22, 23) on the handle abutment (20) being mutually supported via adjustment surfaces (26, 27) on both sides, **characterised in that** at least one adjustment projection (22, 23) on the handle abutment (20) is provided with an internal thread (24, 25), the axis of which, in the assembled state, extends inclined towards the main plane of the casement or of the fixed frame and which is aligned, in the installed position, with a screw passage boring (14, 15) on the transmission housing (12) and **in that**, in order to screw the handle abutment (20) to the casement or to the fixed frame by tightening the handle abutment (20) onto the operator side (2) of the casement or of the fixed frame, a fixing screw (17, 18) can be screwed in from the side which is situated away from the operator side (2) of the casement or of the fixed frame through the screw passage opening (14, 15) on the transmission housing (12) into the internal thread (24, 25) on the adjustment projection (22, 23).

2. Rotational actuation device according to one of the preceding claims, **characterised in that** the handle abutment (20) is completely covered by the gripping collar (29).

3. Rotational actuation device according to one of the preceding claims, **characterised in that** the handle abutment (20), in the assembled state, engages with at least one form-fitting projection (22, 23) on the casement or fixed frame side in a form-fitting manner in an associated form-fitting receiving means (8, 9) on the casement or on the fixed frame.

4. Rotational actuation device according to one of the preceding claims, **characterised in that**, on the side of the handle abutment (20) which is orientated towards the hand actuation handle (30), at least one rotational catching element (34) is provided, with which at least one handle-side rotational catching element (33) is associated, and **in that** the hand actuation handle (30) and the handle abutment (20) can be locked together detachably by means of the rotational catching elements (33, 34) on both sides in the rotational actuation direction in an effective manner with various mutual rotational positions.

5. Rotational actuation device according to one of the preceding claims, **characterised in that** at least one form-fitting projection (22, 23) is provided as adjustment projection (22, 23).

## Revendications

1. Dispositif d'actionnement rotatif pour un engrenage de manoeuvre monté sur un battant de fenêtre ou un châssis fixe d'une fenêtre, d'une porte ou analogues, comportant une poignée d'actionnement (30) qui à l'état installé sur un côté de l'utilisateur (2) du battant de fenêtre ou du châssis fixe, présente un logement (28) débouchant du côté du battant de fenêtre ou du châssis fixe dans un col de poignée (29), et reçoit dans le logement (28) du col de poignée (29) une butée de poignée (20) du dispositif d'actionnement rotatif pouvant être reliée de façon permanente au battant de fenêtre ou au châssis fixe, et dont la butée de poignée (20) présentant du côté du battant de fenêtre ou du châssis fixe au moins une saillie d'ajustage (22, 23) peut pivoter dans un sens de la manoeuvre de rotation par rapport à la butée de poignée (20) de la poignée d'actionnement (30) et est à l'état installé contre la butée de poignée (20) de la poignée d'actionnement (30) protégée contre un déplacement, en particulier, contre un défaut d'alignement angulaire dans le sens transversal d'un arbre d'actionnement (19) du dispositif d'actionnement rotatif, qui de son côté est solidaire en rotation avec la poignée d'actionnement (30) dans un sens de la manoeuvre de rotation et à l'état installé fait saillie du col de poignée (29) dans un évidement (7) dans le battant de fenêtre ou le châssis fixe, en pouvant être relié en entraînement à travers cet évidement (7) à un élément d'engrenage de l'engrenage de manoeuvre dans un boîtier d'engrenages (12), le boîtier d'engrenages (12) faisant face à l'état installé au côté de l'utilisateur du battant de fenêtre ou du châssis fixe, et le boîtier d'engrenages (12) ainsi que la saillie d'ajustage (22, 23) prenant appui l'un sur l'autre des deux côtés par des surfaces d'ajustage ( 26, 27) contre la butée de poignée (20),
**caractérisé en ce qu'**
au moins une saillie d'ajustage (22, 23) sur la butée de poignée (20) est munie d'un filet femelle (24, 25) dont l'axe à l'état installé est incliné contre le plan principal du battant de fenêtre ou du châssis fixe et qui en position d'installation s'aligne avec un alésage de passage de vis (14, 15) sur le boîtier d'engrenages (12), et pour visser la butée de poignée (20) sur le battant de fenêtre ou le châssis fixe en tirant la butée de poignée (20) sur le côté de l'utilisateur (2) du battant de fenêtre ou du châssis fixe, on peut visser une vis de fixation (17, 18) dans l'ensemble du filet femelle (24, 25) sur la saillie d'ajustage (22, 23) depuis le côté éloigné du côté de l'utilisateur (2) du battant de fenêtre ou du châssis fixe à travers l'alésage de passage de vis (14, 15) sur le boîtier d'engrenages (12).

2. Dispositif d'actionnement rotatif selon l'une quelconque des revendications précédentes,
**caractérisé en ce que**
la butée de poignée (20) est complètement couverte par le col de poignée (29).

3. Dispositif d'actionnement rotatif selon l'une quelconque des revendications précédentes,
**caractérisé en ce que**
la butée de poignée (20) s'engage à l'état installé par complémentarité de forme dans un logement à complémentarité de formes associé (8, 9) sur le battant de fenêtre ou du châssis fixe avec au moins une saillie à complémentarité de formes (22, 23) du côté du battant de fenêtre ou du châssis fixe.

4. Dispositif d'actionnement rotatif selon l'une quelconque des revendications précédentes,
**caractérisé en ce qu'**
on prévoit au moins un élément d'encliquetage rotatif (34) sur le côté de la butée de poignée (20) tourné vers la poignée d'actionnement (30), auquel est associé au moins un élément d'encliquetage rotatif (33) du côté de la poignée, et la poignée d'actionnement (30) et la butée de poignée (20) peuvent être accrochées l'une à l'autre de façon détachable au moyen des éléments d'encliquetage rotatifs (33, 34) des deux côtés, dans un sens de la manoeuvre de rotation, en liaison active dans différentes positions de rotation opposées.

5. Dispositif d'actionnement rotatif selon l'une quelconque des revendications précédentes,
**caractérisé en ce qu'**
on prévoit au moins une saillie à complémentarité de formes (22, 23) en tant que saillie d'ajustage (22, 23).
